# EUROPÄISCHE PATENTSCHRIFT

(11) **EP 2 150 697 B1**
(45) Veröffentlichungstag und Bekanntmachung des Hinweises auf die Patenterteilung: **07.07.2010**
(21) Anmeldenummer: 08717250.8
(22) Anmeldetag: 29.02.2008
(51) Int. Cl.: F02N 19/00

(54) **VERFAHREN ZUM POSITIONIEREN EINER KURBELWELLE EINER ABGESCHALTETEN BRENNKRAFTMASCHINE EINES KRAFTFAHRZEUGS**
METHOD FOR POSITIONING A CRANKSHAFT OF A TURNED-OFF INTERNAL COMBUSTION ENGINE OF A MOTOR VEHICLE
PROCÉDÉ DE POSITIONNEMENT D'UN VILEBREQUIN D'UN MOTEUR À COMBUSTION INTERNE ARRÊTÉ D'UN VÉHICULE

(30) Priorität: 27.04.2007 DE 102007019941
(43) Veröffentlichungstag der Anmeldung: 10.02.2010
(73) Patentinhaber: Robert Bosch GmbH, 70442 Stuttgart (DE)
(72) Erfinder: GE, Jie, 70499 Stuttgart-Hausen (DE); LICHTERMANN, Jan, 71739 Oberriexingen (DE)
(86) Internationale Anmeldenummer: PCT/EP2008/052469
(87) Internationale Veröffentlichungsnummer: WO 2008/131983

(56) Entgegenhaltungen:
- EP-A- 1 046 813
- EP-A- 1 406 010
- EP-A- 1 422 420
- DE-A1- 4 439 849
- DE-A1- 19 741 294
- DE-A1-102005 004 326
- DE-A1-102005 027 728
- US-A1- 2003 140 881
- US-B1- 6 271 648

## Beschreibung

Die Erfindung betrifft ein Verfahren zum Positionieren einer Kurbelwelle einer abgeschalteten Brennkraftmaschine eines Kraftfahrzeugs, wobei die Kurbelwelle mittels eines einen Freilauf aufweisenden, elektrischen Startermotors in eine gewünschte Zielposition zum nachfolgenden Start der Brennkraftmaschine gedreht wird.

### Stand der Technik

Zum Starten von Brennkraftmaschine werden im Allgemeinen Startermotoren verwendet, die bei stehender Brennkraftmaschine ein sogenanntes Starterritzel zum Eingriff mit einem Zahnkranz der Kurbelwelle einspuren und die Kurbelwelle über den so erstellten Ritzel-Zahnkranzeingriff andrehen. Hierbei wird die Kurbelwelle in eine Rotationsbewegung gesetzt bevor eine erste Zündung erfolgt. Nach dem Abschalten der Brennkraftmaschine kommt die Kurbelwelle in einer stabilen Drehwinkelposition zum stehen. Diese Drehwinkelposition ist jedoch unter Umständen für einen folgenden Start der Brennkraftmaschine unvorteilhaft, wenn zum Beispiel keiner der in den Zylindern der Brennkraftmaschine gelagerten Kolben in einer für eine Zündung günstigen Position liegen.

Aus der DE 10 2005 004 326 A1 ist ein Verfahren der eingangs genannten Art bekannt, bei dem die Kurbelwelle im Stillstand der Brennkraftmaschine in eine für den Start der Brennkraftmaschine optimale Zielposition gebracht wird. Hierzu wird der Startermotor so lange betrieben, bis die Kurbelwelle die Sollposition erreicht hat. Aufgrund des Freilaufs des Startermotors kann die Drehbewegung der Kurbelwelle von dem Startermotor nur in eine Drehrichtung beeinflusst werden. Der Startermotor kann die Rotationsbewegung der Kurbelwelle also nicht abbremsen. Abhängig von ihrer Drehwinkelposition weist die Kurbelwelle ein unterschiedliches Dreh-Verhalten in Bezug auf ihr Drehmoment auf. Je nach Drehwinkelstellung kann die Kurbelwelle mit einem positiven oder einem negativen Drehmoment beaufschlagt sein. Das negative Drehmoment kann dabei zur Folge haben, dass die Kurbelwelle den Startermotor überholt. Dies kann wiederum dazu führen, dass die gewünschte Zielposition überfahren wird.

DE 10 2005 027728 offenbart wie, direkt nach dem Abschalten, mittels des Anlassers die Kurbelwelle in eine vorbestimmte Winkelposition gebracht wird, in der das Loslösemoment relativ gering ist.

### Offenbarung der Erfindung

Die Erfindung sieht vor, dass mindestens eine Kennlinie und/oder Kennwerte einer Beziehung zwischen einem zurückgelegten Drehweg der Kurbelwelle und einer Drehwinkelposition bei einer normierten Pulsstromdauer des Startermotors für einen definierten Betriebsfall ermittelt wird, dass die aktuelle Drehwinkelposition der Kurbelwelle ermittelt wird und dass der elektrische Startermotor in Abhängigkeit von der ermittelten Drehwinkelposition sowie der Zielposition der Kurbelwelle und der Kennlinie/Kennwerte mit mindestens einer abgeschätzten Pulsstromdauer beaufschlagt wird. Bei dem erfindungsgemäßen Verfahren werden also zunächst mindestens eine Kennlinie und/oder Kennwerte ermittelt, die die Beziehung zwischen dem zurückgelegten Drehweg der Kurbelwelle und einer Drehwinkelposition, von der aus der Drehweg der Kurbelwelle zurückgelegt wird, bei einer normierten Pulsstromdauer, mit der der Startermotor beaufschlagt wird, für einen definierten Betriebsfall ermittelt. Noch einfacher ausgedrückt wird also für einen definierten Betriebsfall ermittelt, wie weit sich die Kurbelwelle aus einer bestimmten Drehwinkelposition bei einer normierten Pulsstromdauer bewegt beziehungsweise dreht. Vorteilhafterweise werden für eine Vielzahl von Drehwinkelposition der Kurbelwelle die beschriebenen Beziehungen ermittelt, wobei insbesondere Drehwinkelpositionen im Bereich stabiler Lagen der Kurbelwelle berücksichtigt werden. Je höher dabei die Anzahl der betrachteten Drehwinkelpositionen gewählt ist, desto genauer kann die Kurbelwelle positioniert werden. Das Ermitteln der Kennlinie und/oder der Kennwerte erfolgt bevorzugt einmalig vorab, wobei die Kennlinie und/oder die Kennwerte vorteilhafterweise in einem nichtflüchtigen Speicher eines den Startermotor ansteuernden Steuergeräts hinterlegt werden, so dass sie jederzeit abgerufen werden können. Um die Kurbelwelle in die gewünschte Zielposition zu drehen, wird zunächst die aktuelle Drehwinkelposition der Kurbelwelle bei abgeschalteter beziehungsweise stillstehender Brennkraftmaschine ermittelt. Dies kann auf einfache Art und Weise mittels eines gewöhnlichen Sensors erfolgen. Natürlich kann auch das Signal eines bereits vorhandenen, entsprechenden Sensors der Brennkraftmaschine genutzt werden. In Abhängigkeit von der Drehwinkelposition der Kurbelwelle wird der nötige Drehweg zum Erreichen der Zielposition, insbesondere der nächstgelegenen Zielposition, bestimmt. Abschließend wird der elektrische Startermotor in Abhängigkeit von der ermittelten Werten mit mindestens einer abgeschätzten Pulsstromdauer zum Erreichen der Zielposition beaufschlagt. Der Startermotor wird also mit einer Pulsstromdauer beaufschlagt, die abhängig ist von der ermittelten aktuellen Drehwinkelposition sowie der (nächstgelegenen) Zielposition und von dem "bekannten", zuvor ermittelten Verhalten (Kennlinie/Kennwerte) der Kurbelwelle, wobei insbesondere mittels der Kennlinie/Kennwerte die Pulsstromdauer abgeschätzt werden kann. Die Abschätzung erfolgt dabei vorteilhafterweise in Abhängigkeit mindestens eines weiteren Parameters. Durch die vorab ermittelte Kennlinie (und/oder Kennwerte) werden die von der Drehwinkelposition abhängigen Drehmomente der Kurbelwelle mitberücksichtigt. Dadurch kann auch einfache Art und Weise die nötige Pulsstromdauer für den Startermotor abgeschätzt und die Kurbelwelle in die gewünschte Zielposition bewegt werden. Zweckmäßigerweise befindet sich die gewünschte Zielposition in einem stabilen Bereich der Kurbelwelle.

Nach einer Weiterbildung der Erfindung wird die Pulsstromdauer derart abgeschätzt, dass der elektrische Startermotor mit mindestens einer weiteren Pulsstromdauer zum Erreichen der Zielposition beaufschlagt werden muss. Damit die gewünschte Zielposition nicht überfahren wird, wird die Pulsstromdauer also "konservativ" abgeschätzt. Das heißt, dass die Pulsstromdauer nach dem Maß verteilt wird, dass die gewünschte Zielposition in der Regel erst nach einem zweiten Strompuls erreicht wird. Hierdurch wird ein schnelles Einstellen der gewünschten Zielposition auf einfache Art und Weise realisiert.

Nach Beaufschlagen des elektrischen Startermotors mit der (ersten) Pulsstromdauer wird dazu vorteilhafterweise eine weitere Drehwinkelposition der wieder zum Stillstand gekommenen Kurbelwelle ermittelt. Nachdem der Startermotor also mit der (ersten) Pulsstromdauer beaufschlagt wurde, wird die Drehwinkelposition der Kurbelwelle, sobald sie in einer stabilen Lage zum Stillstand gekommen ist, erneut ermittelt.

Weiterhin ist vorgesehen, dass in Abhängigkeit der weiteren ermittelten Drehwinkelposition der Kurbelwelle und der vorab ermittelten Kennlinie/Kennwerte die weitere (zweite) Pulsstromdauer abgeschätzt wird. Mit anderen Worten wird, für den Fall dass sich die Kurbelwelle nach dem ersten Beaufschlagen mit der (ersten) geschätzten Pulsstromdauer noch nicht in der Zielposition befindet, das oben beschriebene Verfahren wiederholt, wobei die neue Drehwinkelposition bei der Abschätzung der weiteren (zweiten) Pulsstromdauer berücksichtigt wird.

In einer vorteilhaften Ausführungsform der Erfindung wird der elektrische Startermotor mit maximal drei Strompulsdauern beziehungsweise drei Strompulsen zum Erreichen der Zielposition beaufschlagt. Das Heranfahren der Kurbelwelle an die Zielposition ist somit auf maximal drei Schritte begrenzt, sodass eine schnelle Einstellung der Kurbelwelle erfolgt. Durch die Berücksichtigung aktueller Parameter beim Abschätzen der jeweiligen Pulsstromdauer ist die Zielposition oder der Zielbereich jedoch meistens bereits nach dem zweiten Pulsstrom erreicht. Vorteilhafterweise wird um die Zielposition herum ein Toleranzbereich definiert, in dem sich die Kurbelwelle für einen optimalen Schnellstart der Brennkraftmaschine befinden kann. Anders gesagt wird ein Zielbereich vorgegeben, in den die Kurbelwelle für einen nachfolgenden Start der Brennkraftmaschine gedreht werden soll.

Vorteilhafterweise wird zum Abschätzen der Pulsstromdauer die Spannung eines den elektrischen Startermotor mit elektrischer Energie versorgenden Energiespeichers berücksichtigt. Es wird insbesondere die Abweichung einer maximal möglichen Spannung von einem normierten Spannungspegel berücksichtigt, sodass die Pulsstromdauer entsprechend kürzer oder länger abgeschätzt wird. Darüber hinaus wird durch Berücksichtigen des Betriebszustands des Energiespeichers auch ein Spannungsabfall im Bordnetz des Kraftfahrzeugs verhindert.

Nach einer Weiterbildung der Erfindung wird zum Abschätzen der Pulsstromdauer die aktuelle Temperatur der Brennkraftmaschine berücksichtigt. Die Temperatur der Brennkraftmaschine hat insbesondere Auswirkungen auf die Reibungswerte der Brennkraftmaschine. Diese wiederum wirken sich direkt auf die Bewegung beziehungsweise das Drehmoment der Kurbelwelle aus. Insbesondere bei hohen Temperaturen, wenn die Brennkraftmaschine warm gelaufen ist, fällt das Drehmoment der Kurbelwelle niedriger aus als bei niedrigen Temperaturen. Zusätzlich oder alternativ kann auch noch die Betriebszeit der Brennkraftmaschine berücksichtigt werden, die sich beispielsweise auf die Viskosität eines Schmiermittels sowie die Temperatur der Brennkraftmaschine auswirkt.

Ferner wird mit Vorteil zum Abschätzen der Pulsstromdauer ein Schätzfaktor berücksichtigt, der in Abhängigkeit von der Differenz/Abweichung der aktuellen Drehwinkelposition der Kurbelwelle zur Zielposition bestimmt wird. Bei einer großen Abweichung der aktuellen Drehwinkelposition der Kurbelwelle zur Zielposition ist zweckmäßigerweise ein größerer Schätzfaktor vorgesehen, also einer, der die Pulsstromdauer verlängert beziehungsweise nach oben korrigiert, als bei einem kleinen Abstand. Dies hat zur Folge, dass um so näher die Kurbelwelle an der Zielposition liegt, die Bewegung beziehungsweise Drehung der Kurbelwelle kleiner ausfällt. Dadurch wird die Kurbelwelle vorteilhaft an die Zielposition herangeführt.

Weiterhin ist vorgesehen, dass die Kennlinie/Kennwerte für einen Start-Stop-Betrieb als Betriebsfall der Brennkraftmaschine ermittelt werden. Zur Senkung des Kraftstoffverbrauchs von Kraftfahrzeugen hat sich insbesondere ein Abschalten der Brennkraftmaschine bei längeren Stopzeiten, wie zum Beispiel vor Ampeln, bewährt. Dieses Abschalten kann sowohl manuell durch den Fahrer als auch mechanisch und elektronisch durch den sogenannten Start-Stop-Betrieb umgesetzt werden. Hierdurch wird jedoch der Startermotor stark belastet, darüber hinaus variiert die Startzeit beim folgenden Starten der Brennkraftmaschine in Abhängigkeit von der Drehwinkelposition, in der die Kurbelwelle nach dem Abschalten der Brennkraftmaschine zum stehen kommt. Dass die Kennlinie/Kennwerte für einen Start-Stop-Betrieb ermittelt werden, bedeutet im Wesentlichen, dass die Kennlinie/Kennwerte bei warmgelaufener Brennkraftmaschine ermittelt werden. Die Kennlinie/Kennwerte werden bevorzugt experimentell vorab ermittelt und gespeichert.

Vorteilhafterweise wird der Startermotor voreingespurt. Das bedeutet, dass das Antriebsritzel des Startermotors bereits im Eingriff mit einem Zahnkranz der Kurbelwelle steht, wenn die Kurbelwelle zum Stillstand kommt, sodass die dem Startermotor zugeführte Energie direkt in eine Drehbewegung umgesetzt werden kann. Alternativ ist es natürlich auch denkbar, dass das Antriebsritzel erst nach Stillstand der Kurbelwelle eingespurt wird.

Ferner betrifft die Erfindung eine Vorrichtung zum Durchführen des obenstehenden Verfahrens mit mindestens einem einen Freilauf aufweisenden elektrischen Startermotor und einem den Startermotor ansteuernden Steuergerät, sowie einem Sensor zum Erfassen der aktuellen Drehwinkelposition einer Kurbelwelle einer Brennkraftmaschine. Erfindungsgemäß weist das Steuergerät einen Bypassstromkreis mit Strombegrenzung auf, der parallel zu einem Hauptstromkreis geschaltet ist. Dadurch kann der Startermotor mit Strompulsen beaufschlagt werden, um die Kurbelwelle in die gewünschte Zielposition zu bewegen/drehen, ohne dass der Hauptstromkreis zugeschaltet wird. Dadurch ist ein Trennen von dem Positionieren der Kurbelwelle von dem eigentlichen Start beziehungsweise Andrehvorgang möglich.

### Kurze Beschreibung der Zeichnungen

Im Folgenden soll die Erfindung anhand einiger Figuren näher erläutert werden. Dazu zeigen
- Figur 1: einen Startermotor einer Brennkraftmaschine in einer vereinfachten perspektivischen Darstellung,
- Figur 2: ein Funktionsblockdiagramm eines Steuergeräts für den Startermotor,
- Figur 3: ein Diagramm mit stabilen Drehwinkelbereichen einer Kurbelwelle der Brennkraftmaschine,
- Figur 4: ein Flussdiagramm eines Ausführungsbeispiels des erfindungsgemäßen Verfahrens,
- Figur 5: ein erstes Beispiel für die Anwendung des Verfahrens,
- Figur 6: ein zweites Beispiel für die Anwendung des Verfahrens und
- Figur 7: ein drittes Beispiel für die Anwendung des Verfahrens.

### Ausführungsform(en) der Erfindung

Die Figur 1 zeigt beispielhaft in einer perspektivischen Darstellung einen Startermotor 1 einer Brennkraftmaschine einer Antriebsvorrichtung eines Kraftfahrzeugs, der ein einspurbares und/oder voreinspurbares Antriebsritzel 2 aufweist. An dem Startermotor 1 ist ein Steuergerät 3 angeordnet, welches den Startermotor 1 ansteuert. Das Steuergerät 3 weist eine Anschlussvorrichtung 4 auf, an die ein hier nicht dargestelltes Steuergerät der Antriebsvorrichtung anschließbar ist. Weiterhin weist das Steuergerät 3 eine Anschlussvorrichtung 5 auf, an die ein Sensor zum Erfassen der Drehwinkelposition einer von dem Startermotor 1 antreibbaren Kurbelwelle 6 der Brennkraftmaschine anschließbar ist. Im in Figur 1 dargestellten, eingespurten Zustand des Antriebsritzels 2 wirkt dieses mit einem drehfest mit der Kurbelwelle 6 verbundenen Zahnkranz 7 zusammen, sodass eine Drehbewegung des Antriebsritzels 2 auf die Kurbelwelle 6 übertragen werden kann. Der Startermotor 1 beziehungsweise das Antriebsritzel 2 weisen einen Freilauf auf, sodass das das Antriebsritzel 2 nur in eine Drehrichtung eine Kraft übertragen kann.

Die Figur 2 zeigt ein Funktionsblockdiagramm des Steuergeräts 3 des Startermotors 1 für einen Start-Stop-Betrieb der Brennkraftmaschine. Im Start-Stop-Betrieb wird die Brennkraftmaschine in Phasen, in denen sie keine Leistung bringen muss, wie zum Beispiel wenn das Kraftfahrzeug vor einer roten Ampel steht, kurzzeitig ausgeschaltet beziehungsweise abgeschaltet.
Eine Steuereinheit 8 der Antriebsvorrichtung gibt der Steuereinheit 3 des Steuergeräts den Start-Stop-Betrieb vor. Von dem Steuergerät 3 des Startermotors 1 wird darüber hinaus eine Einspurvorrichtung 9 angesteuert, die das Antriebsritzel 2 axial bewegt, um es aus dem in der Figur 2 dargestellten, nichteingespurten Zustand in den in der Figur 1 dargestellten eingespurten Zustand zu bringen. Das Steuergerät 3 weist weiterhin zu einem Hauptstromkreis einen parallel geschalteten Bypass-Stromkreis mit einer durch einen Vorwiderstand R_{V} realisierten Strombegrenzung auf. Dadurch ist es möglich, den normal ausgebildeten Startermotor 1 auch im eingespurten Zustand anzudrehen, ohne dass der Hauptstromkreis geschlossen wird.

Der Startermotor 1 kann im eingespurten Zustand die Kurbelwelle 6 der Brennkraftmaschine in nur eine Richtung antreiben. Je nach Drehwinkelstellung der Kurbelwelle wirkt dabei eine Last auf dem Startermotor 1. Die Figur 3 zeigt dazu in einem Diagramm das Verhalten der Kurbelwelle in unterschiedlichen Drehwinkelpositionen. Das Diagramm zeigt den Verlauf 10 eines Kurbelwellendrehmoments M über die Drehwinkelposition α der Kurbelwelle. Der Verlauf 10 weist einen im Wesentlichen sinus- beziehungsweise kosinusförmigen Verlauf über die Drehwinkelposition α auf. Dabei durchläuft die Kurbelwelle pro Umdrehung mehrere drückende Zonen 11, 12, in denen das Drehmoment größer Null ist, und mehrere ziehende Zonen 13, 14, in denen das Drehmoment kleiner Null ist. In dem Diagramm sind weiterhin zwei Linien 15 und 16 eingezeichnet, die einen Bereich 17 definieren, der das Reibmoment der Brennkraftmaschine wiedergibt/darstellt. Oberhalb der Linie 15 ist ein weiterer Bereich 18 eingezeichnet, der das Hemmungsmoment des Startermotors 1 definiert. Das Hemmungsmoment des Startermotors 1 wirkt einem Rückpendeln der Kurbelwelle bis zu einem gewissen Grad (circa 10 Nm) entgegen. Da der Startermotor 1 aufgrund des Freilaufs die Kurbelwelle 6 nicht abbremsen kann, wirkt das Hemmungsmoment nur einseitig, bei Drehmomenten größer Null. Der Verlauf 10 des Drehmoments der Kurbelwelle weist seine maximalen positiven und negativen Werte außerhalb der Bereiche 17 und 18 auf.

In den Abschnitten des Verlaufs 10, die innerhalb der Bereiche 17 und/oder 18 liegen, befinden sich so genannte stabile Bereiche 19, 20, 21, 22, 23, in denen die Kurbelwelle 6 nach einem Abschalten der Brennkraftmaschine zum Stillstand kommt, da in diesen Bereichen das Reibmoment der Brennkraftmaschine und/oder das Hemmungsmoment des Startermotors 1 größer als das Drehmoment der Kurbelwelle 6 sind. Um einen schnellen Start der Brennkraftmaschine im Start-Stop-Betrieb zu gewährleisten, wird die Kurbelwelle 6 mittels des in der Figur 4 dargestellten Verfahrens in eine gewünschte Zielposition verdreht, die zweckmäßigerweise in einem der stabilen Bereichen 19 bis 23 liegt.

Die Figur 4 zeigt in einem Flussdiagramm ein Ausführungsbeispiel eines vorteilhaften Verfahrens zum Positionieren der Kurbelwelle 6 bei abgeschalteter Brennkraftmaschine im Start-Stop-Betrieb. In einem ersten Schritt 24 wird das Verfahren gestartet. In einer darauf folgenden Abfrage 25 wird überprüft, ob ein Start-Stop-Betrieb der Antriebsvorrichtung beziehungsweise der Brennkraftmaschine vorliegt. Ist dies nicht der Fall, zum Beispiel wenn die Brennkraftmaschine durch Drehen des Zündschlüssels abgeschaltet wird, wird das Verfahren in einem darauf folgenden Schritt 26 beendet. Liegt hingegen ein Start-Stop-Betrieb vor, so folgt eine weitere Abfrage 27, in der überprüft wird, ob das Antriebsritzel 2 des Startermotors 1 eingespurt ist. Sobald dies - das Einspuren - erfolgt ist, folgt eine weitere Abfrage 28, in der der Betriebszustand der Brennkraftmaschine ermittelt wird. Erst wenn sich die Brennkraftmaschine im Stillstand befindet erfolgt eine weitere Abfrage 29. Hier wird die Drehwinkelposition der Kurbelwelle 6 der Brennkraftmaschine überprüft und mit einer Zielposition oder einem Zielbereich verglichen. Befindet sich die Kurbelwelle 6 in einer Drehwinkelposition, die in einem Zielbereich liegt oder einer Zielposition entspricht, führt dies zum Abbruch des Verfahrens im Schritt 26.

Wird jedoch mittels des bereits oben erwähnten Sensors zur Erfassung der Drehwinkelposition der Kurbelwelle 6 ermittelt, dass sich die Kurbelwelle in einer Drehwinkelposition außerhalb des Zielbereichs oder einer Zielposition befindet, erfolgt eine weitere Abfrage 30, in der die Quantität der Abweichung der Drehwinkelposition zur Zielposition beziehungsweise zum Zielbereich bestimmt wird. Ist die Abweichung nur gering, so erfolgt in einem weiteren Schritt 31 eine Berechnung des Abstandes der Drehwinkelstellung der Kurbelwelle 6 zu der nächsten/nächstgelegenen Zielposition oder zu dem nächsten/nächsgelegenen Zielbereich. Dabei wird ein Schätzfaktor berücksichtigt, der abhängig von dem Abstand der aktuellen Drehwinkelposition der Kurbelwelle 6 zu der Zielposition/zu dem Zielbereich bestimmt wird. Wird in der Abfrage 30 ermittelt, dass die Abweichung zur Zielposition groß ist, so wird der Schätzfaktor in einem auf der Abfrage 30 folgenden Schritt 32 nach oben korrigiert.

Auf den Schritt 31 folgt in einem Schritt 33 die Bestimmung einer Pulsstromdauer, mit der der Startermotor 1 im darauf folgenden Schritt 34 beaufschlagt wird, um die Kurbelwelle 6 in ihre Zielposition beziehungsweise ihren Zielbereich zu bewegen. Der nach oben korrigierte Schätzfaktor bewirkt hierbei eine vergleichsweise längere Pulsstromdauer. Sobald die Kurbelwelle 6 der Brennkraftmaschine wieder zum Stillstand kommt, was durch die Abfrage 28 ermittelt wird, wird erneut überprüft, ob die aktuelle Drehwinkelposition der/dem gewünschten Zielposition/Zielbereich entspricht (Abfrage 29). Ist dies der Fall so wird das Verfahren im Schritt 27 beendet.

Liegt die Kurbelwelle jedoch noch immer nicht im Zielbereich beziehungsweise in ihrer gewünschten Zielposition so wird erneut die Abweichung zur Zielposition in der Abfrage 30 ermittelt, ein entsprechender Schätzfaktor vorgegeben und der Startermotor 1 mit einer bestimmten Pulsstromdauer beaufschlagt. Bei der Berechnung der Pulsstromdauer im Schritt 33 werden mindestens eine vorab ermittelte Kennlinie und/oder Kennwerte, die eine Beziehung zwischen einem zurückgelegten Drehweg der Kurbelwelle 6 und einer Drehwinkelposition bei einer normierten Pulsstromdauer des Startermotors 1 für einen Start-Stop-Betrieb, hinzugezogen. Die Kennlinie beziehungsweise die Kennwerte geben also wieder, wie weit sich die Kurbelwelle 6 aus einer bestimmten Drehwinkelposition durch Beaufschlagung des Startermotors 1 mit einer genormten Pulsstromdauer herausbewegt. Mittels dieser Werte kann, wie oben beschrieben, eine nötige Pulsstromdauer zum Erreichen der Zielposition abgeschätzt werden. Um die Kurbelwelle 6 in möglichst wenigen Schritten (maximal drei) in ihre Zielposition zu bewegen, wird der Schätzfaktor in Abhängigkeit von den oben genannten Parametern, wie zum Beispiel Drehwinkelposition der Kurbelwelle, Betriebstemperatur der Brennkraftmaschine und/oder Anzahl der Pulsströme, vorgegeben. Vorteilhafterweise wird der Schätzfaktor derart vorgegeben, dass bei mehreren Pulsströmen, beziehungsweise bei mehreren Stellbewegungen des Startermotors 1 zum Erreichen einer Zielposition, die Pulsstromdauer von mal zu mal verkürzt wird.

In einem in der Figur 4 nicht dargestellten Verfahrensschritt kann das Verfahren dadurch erweitert werden, das bei der Bestimmung der Pulsstromdauer im Schritt 33 weitere Parameter, wie zum Beispiel die Betriebstemperatur und/oder Betriebszeit der Brennkraftmaschine sowie der aktuell vorliegende Spannungspegel eines den Startermotor 1 mit Energie versorgenden Energiespeichers, berücksichtigt werden.

In den folgenden Figuren 5, 6 und 7 soll das vorteilhafte Verfahren anhand einiger praktischer Beispiele näher erläutert werden. Wobei die Figuren 5, 6 und 7 unter anderem das aus der Figur 3 bekannte Diagramm zeigen, sodass hierzu auf die Beschreibung der Figur 3 verwiesen wird.

In dem ersten in der Figur 5 dargestellten Beispiel wird in Schritt 29 des Verfahrens der Figur 4 ermittelt, dass sich die Kurbelwelle 6 in einer Drehwinkelstellung 34 befindet (gekennzeichnet durch Pfeil 34). Logischerweise befindet sich die Drehwinkelstellung 34 in einem stabilen Bereich 20. Eine nächste beziehungsweise nächstgelegene Zielposition 35 liegt in dem gleichen stabilen Bereich 20. In Folge dessen wird in der Anfrage 30 ermittelt, dass die Abweichung zur Zielposition 35 gering ist und der normalerweise klein vorgegebene Schätzfaktor nicht korrigiert werden muss.

Im unteren Bereich der Figur 5 ist ein zweites integriertes Diagramm dargestellt, welches die auf den Startermotor 1 beaufschlagte Spannung U über eine Zeit t darstellt. Aufgrund der im Schritt 30 ermittelten kleinen Abweichung zur Zielposition 35 wird in Abhängigkeit des "bekannten" Verhaltens der Kurbelwelle beziehungsweise der Kennlinie/Kennwerte eine kleine Pulsstromdauer Δt₁ bestimmt/berechnet in der der Startermotor 1 mit der Spannung U beaufschlagt wird. Da sich die Kurbelwelle 6 in dem stabilen Bereich 20 befindet, verringert sich ihre Drehzahl n, nach erfolgter Beaufschlagung des Startermotors 1 über die Zeit Δt₁, aufgrund der Reibungskräfte der Brennkraftmaschine schnell, bis die Kurbelwelle in der Zielposition zum Stillstand kommt. In dem vorliegenden Fall reicht also eine einmalige Beaufschlagung des Startermotors 1 mit der Pulsstromweite Δt₁ aus, um die Kurbelwelle in ihre Zielposition 35 zu bewegen.

Die Figur 6 zeigt ein zweites Beispiel, welches sich zu dem vorhergehenden Beispiel darin unterscheidet, dass sich die Zielposition 35 hinter einer ziehenden Zone 13 befindet. Die ermittelte aktuelle Drehwinkelstellung der Kurbelwelle 6 entspricht der ermittelten Drehwinkelstellung 34 aus der Figur 5. Sie liegt also in dem stabilen Bereich 20. Die nächstgelegene Zielposition 35 befindet sich jedoch in dem stabilen Bereich 21, der auf die ziehende Zone 13 folgt. Im Gegensatz zu dem vorhergehenden Beispiel wird hier in dem Verfahren gemäß der Figur 4 der Schätzfaktor im Schritt 32 nach oben korrigiert, da die Abweichung der ermittelten Drehwinkelstellung 34 zur Zielposition 35 groß ist. Mit Hilfe der ermittelten Kennlinie/Kennwerte wird zunächst "konservativ" eine erste Pulsstromdauer Δt₂ vorgegeben, mit der der Startermotor 1 beaufschlagt wird. Hierdurch wird die Kurbelwelle 6 aus dem stabilen Bereich 20 herausbewegt/gedreht. Die Pulsstromdauer Δt₂ ist derart gewählt/geschätzt, dass der Startermotor 1 erst nach dem Austreten aus dem stabilen Bereich 20 abgeschaltet wird. Aufgrund des Freilaufs kann die Kurbelwelle 6 in der ziehenden Zone 13 weiterdrehen, bis sie in dem Folgenden stabilen Bereich 21 zum Stillstand kommt. Dies ist beispielhaft mittels der Drehzahl n in dem integrierten Diagramm im unteren Bereich der Figur 6 dargestellt. Sobald sich die Kurbelwelle im Stillstand befindet, was durch die Abfrage 28 überprüft wird, wird ihre aktuelle Drehwinkelstellung 36 ermittelt und wie oben beschrieben mit der Zielposition 35 verglichen. Da nunmehr die Abweichung zur Zielposition 35 gering ausfällt, wird eine kleine Pulsstrombreite Δt₃ mit Hilfe der vorab ermittelten Kennlinie/Kennwerte und des entsprechend gewählten/bestimmten Schätzfaktors berechnet. Der über die abgeschätzte Pulsstromdauer Δt₃ beaufschlagte Startermotor 1 wird derart beschleunigt, dass sich die Drehzahl n der Kurbelwelle 6 anschließend aufgrund der Reibungskräfte der Brennkraftmaschine schnell verlangsamt, bis die Kurbelwelle 6 in der Zielposition 35 zum Stillstand kommt. Alternativ zu einer definierten Zielposition (35) kann natürlich auch ein Zielbereich vorgegeben werden, in dem sich die Kurbelwelle 6 befinden soll.

Die Figur 7 zeigt ein Beispiel für den Fall, dass sich die Zielposition 35 hinter einer drückenden Zone 14 befindet. Im Beispiel der Figur 7 wird im Start-Stop-Betrieb mittels des Verfahrens aus der Figur 4 ermittelt, dass die aktuelle Drehwinkelstellung 34 der Kurbelwelle 6 im stabilen Bereich 21 liegt. Hierbei wird der Startermotor 1 auf Grund des vorteilhaften Verfahrens mit einer Pulsstromdauer Δt₄ derart beaufschlagt, dass die Kurbelwelle 6 solange angetrieben wird, bis sie in den folgenden stabilen Bereich 22 gelangt. Dies ist notwendig da die drückende Zone 12 überbrückt werden muss. Ansonsten könnte es geschehen, dass die Kurbelwelle 6 wieder in den stabilen Bereich 21 zurückpendelt. Die Pulsstromdauer wird insbesondere entsprechend auf Grund des bekannten/ermittelten Drehmomentverhaltens abgeschätzt. Sobald die Kurbelwelle 6 in dem stabilen Bereich 22 zum Stillstand gekommen ist, wird erneut, wie oben beschrieben, eine aktuelle Drehwinkelposition 37 erfasst und mit der Zielposition 35 verglichen. In dem vorliegenden Beispiel wird durch das vorteilhafte Verfahren der Startermotor 1 mit einer Pulsstromdauer Δt₅ beaufschlagt, wodurch die Kurbelwelle 6 zunächst beschleunigt wird. Die Pulsstromdauer Δt₅ ist gemäß des vorteilhaften Verfahrens derart abgeschätzt, dass sich die Drehzahl anschließend derart verringert, dass die Kurbelwelle 6 in der Zielposition 35 zum Stillstand kommt.

Durch das oben beschriebene, prädikative Verfahren, bei dem die vorab ermittelten Kennwerte/Kennlinie(n) zur Bestimmung jeweils einer Pulsstromdauer in Abhängigkeit der aktuellen Drehwinkelposition der Kurbelwelle 6 verwendet werden, ist es auf einfache Art und Weise möglich, die Kurbelwelle 6 in eine für den Start der Brennkraftmaschine vorteilhafte Position zu bewegen. Das vorteilhafte Verfahren bietet die Möglichkeit, die Kurbelwelle 6 mittels eines herkömmlichen Startermotors 1 zu positionieren. Das Verfahren kann auf einfache und kostengünstige Art und Weise in dem Steuergerät 3 des Startermotors 1 oder alternativ, hier nicht dargestellt, in das Steuergerät 8 der Antriebsvorrichtung integriert werden.

## Patentansprüche

1. Verfahren zum Positionieren einer Kurbelwelle einer abgeschalteten Brennkraftmaschine eines Kraftfahrzeugs, wobei die Kurbelwelle mittels eines einen Freilauf aufweisenden, elektrischen Startermotors in eine gewünschte Zielposition zum nachfolgenden Start der Brennkraftmaschine gedreht wird, **dadurch gekennzeichnet, dass** mindestens eine Kennlinie und/oder Kennwerte einer Beziehung zwischen einem zurückgelegten Drehweg der Kurbelwelle und einer Drehwinkelposition bei einer normierten Pulsstromdauer des Startermotors für einen definierten Betriebsfall ermittelt werden, dass die aktuelle Drehwinkelposition der Kurbelwelle ermittelt wird und dass der elektrische Startermotor in Abhängigkeit von der ermittelten Drehwinkelposition der Kurbelwelle sowie der Zielposition und der Kennlinie/Kennwerte mit mindestens einer abgeschätzten Pulsstromdauer beaufschlagt wird.

2. Verfahren nach Anspruch 2, **dadurch gekennzeichnet, dass** eine erste Pulsstromdauer derart abgeschätzt wird, dass der elektrische Startermotor mit mindestens einer weiteren Pulsstromdauer zum Erreichen der Zielposition beaufschlagt werden muss.

3. Verfahren nach einem der vorhergehenden Ansprüche, **dadurch gekennzeichnet, dass** nach Beaufschlagen des elektrischen Startermotors mit einer Pulsstromdauer eine weitere Drehwinkelposition der zum Stillstand gekommenen Kurbelwelle ermittelt wird.

4. Verfahren nach einem der vorhergehenden Ansprüche, **dadurch gekennzeichnet, dass** in Abhängigkeit der weiteren Drehwinkelposition und der Kennlinie/Kennwerte die weitere Pulsstromdauer abgeschätzt wird.

5. Verfahren nach einem der vorhergehenden Ansprüche, **dadurch gekennzeichnet, dass** der elektrische Startermotor mit maximal drei Strompulsdauern zum Erreichen der Zielposition beaufschlagt wird.

6. Verfahren nach einem der vorhergehenden Ansprüche, **dadurch gekennzeichnet, dass** zum Abschätzen der Pulsstromdauer die Spannung eines den elektrischen Startermotor mit elektrischer Energie versorgenden Energiespeichers berücksichtigt wird.

7. Verfahren nach einem der vorhergehenden Ansprüche, **dadurch gekennzeichnet, dass** zum Abschätzen der Pulsstromdauer die aktuelle Temperatur der Brennkraftmaschine berücksichtigt wird.

8. Verfahren nach einem der vorhergehenden Ansprüche, **dadurch gekennzeichnet, dass** zum Abschätzen der Pulsstromdauer ein Schätzfaktor berücksichtigt wird, der in Abhängigkeit von dem Abstand der aktuellen Drehwinkelposition der Kurbelwelle zur Zielposition bestimmt wird.

9. Verfahren nach einem der vorhergehenden Ansprüche, **dadurch gekennzeichnet, dass** die Kennlinie/Kennwerte für einen Start-Stop-Betrieb als Betriebsfall der Brennkraftmaschine ermittelt werden.

10. Verfahren nach einem der vorhergehenden Ansprüche, **dadurch gekennzeichnet, dass** der Startermotor, insbesondere ein Antriebsritzel des Startermotors, voreingespurt wird.

11. Vorrichtung zum Durchführen des Verfahrens nach einem oder mehreren der vorhergehenden Ansprüche, mit mindestens einem einen Freilauf aufweisenden elektrischen Startermotor und einem den Startermotor ansteuernden Steuergerät, sowie einem Sensor zum Erfassen der aktuellen Drehwinkelposition einer Kurbelwelle einer Brennkraftmaschine, **dadurch gekennzeichnet, dass** das Steuergerät einen Bypass-Stromkreis mit Strombegrenzung parallel zu einem Hauptstromkreis geschaltet aufweist.

## Claims

1. Method for positioning a crank shaft of a turned-off internal combustion engine of a motor vehicle, wherein the crank shaft is turned, by means of an electric starter motor having a freewheel, into a desired target position for the subsequent starting of the internal combustion engine, **characterized in that** at least one characteristic curve and/or characteristic values of a relationship between rotational travel executed by the crank shaft and a rotational angle position given a standardized pulsed current period of the starter motor are determined for a specific operating case, **in that** the current rotational angle position of the crank shaft is determined, and **in that** at least one estimated pulsed current period is applied to the electric starter motor as a function of the determined rotational angle position of the crank shaft, the target position and the characteristic curve/characteristic values.

2. Method according to Claim 2, **characterized in that** a first pulsed current period is estimated in such a way that a further pulsed current period for reaching the target position has to be applied to the electric starter motor.

3. Method according to one of the preceding claims, **characterized in that** after a pulsed current period has been applied to the electric starter motor, a further rotational angle position of the crank shaft which has come to a standstill is determined.

4. Method according to one of preceding claims, **characterized in that** the further pulsed current period is estimated as a function of the further rotational angle position and the characteristic curve/characteristic values.

5. Method according to one of the preceding claims, **characterized in that** a maximum of three current pulse periods for reaching the target position are applied to the electric starter motor.

6. Method according to one of the preceding claims, **characterized in that** the voltage of an energy store which supplies the electric starter motor with electrical energy is taken into account in the estimation of the pulsed current period.

7. Method according to one of the preceding claims, **characterized in that** the current temperature of the internal combustion engine is taken into account in the estimation of the pulsed current period.

8. Method according to one of preceding claims, **characterized in that** an estimation factor, which is determined as a function of the distance between the present rotational angle position of the crank shaft and the target position is taken into account in the estimation of the pulsed current period.

9. Method according to one of the preceding claims, **characterized in that** the characteristic curve/characteristic values are determined for a start/stop operating mode as an operating case of the internal combustion engine.

10. Method according to one of the preceding claims, **characterized in that** the starter motor, in particular a drive pinion of the starter motor, is pre-meshed.

11. Device for carrying out the method according to one or more of the preceding claims, having at least one electric starter motor, which has a freewheel, and a control unit, which controls the starter motor, as well as a sensor for sensing the current rotational angle position of a crank shaft of an internal combustion engine, **characterized in that** the control unit has a bypass circuit with a current-limiting means connected parallel to a main circuit.

## Revendications

1. Procédé de positionnement de l'arbre du vilebrequin du moteur à combustion interne débranché d'un véhicule automobile, l'arbre de vilebrequin étant tourné au moyen d'un moteur électrique de démarreur présentant un fonctionnement à vide jusque dans une position cible souhaitée pour le démarrage ultérieur du moteur à combustion interne,
**caractérisé en ce que**
au moins une ligne caractéristique et/ou des valeurs caractéristiques d'une relation entre le parcours de rotation parcouru par l'arbre du vilebrequin et la position angulaire de rotation pour une impulsion de courant de durée normalisée du moteur de démarreur sont déterminées pour un cas d'utilisation défini,
**en ce que** la position angulaire de rotation effective de l'arbre de vilebrequin est déterminée et
**en ce que** le moteur électrique de démarreur reçoit au moins une impulsion de courant d'une durée estimée en fonction de la position angulaire de rotation déterminée pour l'arbre de rotation, de la position cible et de la ligne caractéristique ou de la valeur caractéristique.

2. Procédé selon la revendication 1, **caractérisé en ce qu'**une impulsion de courant d'une première durée telle que le moteur électrique de démarreur doit recevoir au moins une impulsion de courant d'une autre durée pour atteindre la position cible est estimée.

3. Procédé selon l'une des revendications précédentes, **caractérisé en ce qu'**après que le moteur électrique de démarreur a reçu une impulsion de courant d'une durée, une autre position angulaire de rotation de l'arbre de vilebrequin revenu à l'arrêt est déterminée.

4. Procédé selon l'une des revendications précédentes, **caractérisé en ce que** l'autre durée d'impulsion de courant est estimée en fonction de l'autre position angulaire de rotation et de la ligne caractéristique ou des valeurs caractéristiques.

5. Procédé selon l'une des revendications précédentes, **caractérisé en ce que** le moteur électrique de démarreur reçoit au maximum trois durées d'impulsion de courant avant d'atteindre la position cible.

6. Procédé selon l'une des revendications précédentes, **caractérisé en ce que** pour estimer la durée d'une impulsion de courant, on tient compte de la tension de l'accumulateur d'énergie qui alimente le moteur électrique de démarreur en une énergie électrique.

7. Procédé selon l'une des revendications précédentes, **caractérisé en ce que** pour estimer la durée d'une impulsion de courant, on tient compte de la température effective du moteur à combustion interne.

8. Procédé selon l'une des revendications précédentes, **caractérisé en ce que** pour estimer la durée d'une impulsion de courant, on tient compte d'un facteur d'estimation qui est déterminé en fonction de la distance entre la position angulaire de rotation effective de l'arbre de vilebrequin et la position cible.

9. Procédé selon l'une des revendications précédentes, **caractérisé en ce que** la ligne caractéristique ou les valeurs caractéristiques d'un fonctionnement marche-arrêt sont déterminées comme cas d'utilisation du moteur à combustion interne.

10. Procédé selon l'une des revendications précédentes, **caractérisé en ce que** le moteur du démarreur ne peut tourner que dans un sens.

11. Dispositif en vue de l'exécution du procédé selon l'une ou plusieurs des revendications précédentes, qui présente au moins un moteur électrique de démarreur qui permet un fonctionnement en roue libre et un appareil de commande qui commande le moteur de démarreur, ainsi qu'un détecteur qui détecte la position angulaire de rotation effective de l'arbre de vilebrequin d'un moteur à combustion interne,
**caractérisé en ce que**
l'appareil de commande présente un circuit de courant de dérivation à limitation du courant raccordé en parallèle au circuit principal de courant.
